# EUROPÄISCHE PATENTSCHRIFT

(11) **EP 1 649 786 B1**
(45) Veröffentlichungstag und Bekanntmachung des Hinweises auf die Patenterteilung: **23.02.2011**
(21) Anmeldenummer: 05022415.3
(22) Anmeldetag: 14.10.2005
(51) Int. Cl.: A47C 23/06

(54) **Endpunktlager für Federleisten von Bettlattenrosten**
Fitting for hinging the slat support members of an undermattress
Ferrure pour l'articulation de supports des lattes d'un sommier

(30) Priorität: 21.10.2004 DE 202004016392 U
(43) Veröffentlichungstag der Anmeldung: 26.04.2006
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- EP-A- 1 364 600
- EP-A- 1 371 308
- EP-A- 1 462 032
- CH-A5- 608 361
- DE-A1- 2 542 267
- DE-U1-202004 005 598
- FR-A- 2 726 985
- US-A- 1 533 090
- US-A1- 2004 003 464

## Beschreibung

Die Erfindung betrifft ein Endpunktlager für Federleisten von Bettlattenrosten mit Bolzenaufnahmen für rahmenfeste Befestigungsbolzen und mit über einem Zwischenboden miteinander verbundenen Leistenaufnahmen für die Enden von Federleisten sowie mit zwischen den Bolzenaufnahmen und den Leistenaufnahmen angeordneten Federelementen.

Solche Endpunktlager sind für viele Bettlattenroste in verschiedensten Ausführungsformen bekannt, DE 20 2004 005 599 U1, die jedoch regelmäßig den Nachteil aufweisen, dass sie eine von ihrer Konstruktion vorgegebene feste Federkennlinie aufweisen, ohne durch zusätzlich Bauteile, wie etwa durch in die Federelemente einführbare Härtestecker, in ihrer Federeigenschaft auf unterschiedliche Beanspruchungen in einem Bettlattenrost eingestellt werden zu können.

Ein bekanntes Endpunktlager, wie es in der EP 2 726 985 A1 entsprechend dem Oberbegriff des Anspruchs 1- beschrieben ist, weist beispielsweise einen solchen, als separates Bauteil ausgeführten, aber selber zusätzlich noch elastisch verformbaren Härteschieber auf, der in einen freien Zwischenraum dieses Endpunktlagers eingeschoben werden kann. Zur Härterverstellung des Endpunktlagers muß ein solches separates Bauteil zunächst, aber auch nach längerem Gebrauch eines Bettlattenrostes, überhaupt noch vorhanden und des Weiteren, zumindest zu seiner Demontage, auch ein angepasstes Werkzeug griffbereit sein. Die Anpassung dieses Endpunktlagers an unterschiedliche Belastungssituationen ist also recht aufwändig und umständlich und erfordert zudem die Verwendung von Werkzeugen sowie die externe Lagerung der Härteschieber bei Nichtgebrauch.

Aufgabe der Erfindung ist es, ein Endpunktlager zur Verfügung zu stellen, welches wahlfrei und benutzerfreundlich unterschiedlichen Belastungssituationen oder Benutzervorlieben angepasst werden kann.

Die Lösung dieser Aufgabe ergibt sich in Verbindung mit den Oberbegriffsmerkmalen dadurch, dass das Endpunktlager mit einem weiteren, separaten Federelement ausgestattet ist, welches im unteren Bereich des Endpunktlagers gelagert und zumindest mit den anderen Federelementen und den daran angeformten Bolzenaufnahmen einteilig ausgebildet ist und sich von dort in Richtung auf die Unterseite der Leistenaufnahmen bzw. des Zwischenbodens nach oben hin erstreckt und beabstandet davon, einen freien Zwischenraum erzeugend, endet und dort eine nach oben gerichtete Funktionsfläche aufweist, wobei in den freien Zwischenraum ein Stützkörper einbringbar ist, der an oder zwischen den Leistenaufnahmen oder am Zwischenboden verdrehbar oder verschiebbar gelagert ist, über den die Federkennlinie des Endpunktlagers beliebig variiert werden kann.

Ein solches Endpunktlager kann sich zunächst entlang der Federwege der üblichen Federelemente verhältnismäßig weich verformen, bis die Unterseiten der Leistenaufnahmen und/ oder des Zwischenbodens auf dem separaten Federelement zur Anlage kommen, worauf alle Federelemente gemeinsam weiter verformt werden, so dass dann eine deutlich steifere Federrate verwirklicht ist. Soll das Endpunktlager aber bereits von Beginn einer Belastung an deutlich steifer reagieren, kann ein Stützkörper zwischen die Funktionsfläche des separaten Federelements und der Unterseite der Leistenaufnahmen bzw. des Zwischenbodens eingebracht werden.

Entsprechend einer besonders bevorzugten Eigenschaft des Gegenstandes der Erfindung ist der Stützkörper an oder zwischen den Leistenaufnahmen, insbesondere aber am Zwischenboden verdrehbar oder verschiebbar gelagert, so dass er als dem Endpunktlager zugehöriges Bauteil angesehen und nicht als separates Bauteil verloren gehen kann. Des Weiteren ist dies Endpunktlager nach Anheben einer Matratze leicht zugänglich und eine Einstellung der Federhärte von oben und zudem ohne Werkzeug möglich. Der Einbau im Zwischenraum zwischen den Leistenaufnahmen beansprucht keinen zusätzlichen Platz, so dass die Gesamtabmessungen des erfinderischen Endpunktlagers denen bekannter Endpunktlager entsprechen können.

Weitere vorteilhafte Ausgestaltungen des Gegenstandes der Erfindung ergeben sich mit und in Kombination aus den nachfolgenden Unteransprüchen.

Gemäß einer weiteren vorteilhaften Ausgestaltung der Erfindung besteht ein verdrehbarer Stützkörper aus einem Exzenter, der auf einer horizontalen Drehachse gelagert ist, wodurch sich die Bedienung gegenüber einem Verschieben deutlich vereinfacht und das Ergebnis einer Verstellung auch für einen Nichtfachmann deutlich erkennbar gemacht werden kann.

Der Stützkörper weist zur einfachen Bedienung vorteilhafterweise einen hebelartigen Betätigungsarm und einen Exzenterkörper auf, der in mindestens zwei Extrempositionen, nämlich eine voll eingefahrene und eine vollständig nach unten herausgedrehte Position einstellbar ist, wobei der Exzenterkörper in der letztgenannten Position auf der Funktionsfläche des separaten Federelementes zur Anlage kommt. Die Position des Stützkörpers kann dabei von einer ent-sprechenden Verrastung gesichert werden und /oder von der Lage einer Aufstandsfläche des Exzenters auf der Funktionsfläche hinter einer lotrechten Projektionslinie durch die Drehachse des Exzenterkörpers bestimmt werden.

Bei einer weiteren vorteilhaften Ausführungsform der Erfindung kann der Stützkörper auch in mehr als zwei Positionen eingestellt werden, wodurch der Beginn der Federunterstützung durch das separate Federelement ab einem vorherbestimmbaren Federweg der anderen Federelemente einstellbar ist.

Die separate Zusatzfeder kann eine beliebige Federkennlinie aufweisen und ist bevorzugt mit einer progressiven Federkennlinie versehen.

Das Endpunktlager insgesamt kann vorteilhafterweise, mit Ausnahme des Stützkörpers, als einteiliges Federelement aus einem dauerelastischen Kunststoff ausgebildet sein, es kann jedoch auch, ebenfalls wiederum mit Ausnahme des Stützkörpers, zweiteilig ausgebildet sein, etwa aus einem Oberteil, bestehend aus den Leistenaufnahmen und dem Zwischenboden, und aus den Federelementen mit den daran angeformten Bolzenaufnahmen, so dass für die jeweiligen Bauteile die optimalen Kunststoffe verwendet werden können, wobei die beteiligten Bauelemente mit gegenseitigen Rasten und Rastenaufnahmen versehen sind.

Eins solches Endpunktlager muss nicht notwendigerweise nur mit zwei Leistenaufnahmen ausgestattet sein, sondern könnte auch mit mehreren Leistenaufnahmen versehen sein, ebenso wie ein Endpunktlager für nur eine Federleiste denkbar wäre, oder wie eine solche Härteverstellung auch für Einzelfederelemente von Auflagen von Sitz- oder Liegemöbeln umkonstruiert werden kann.

Nachfolgend ist ein Ausführungsbeispiel anhand von Zeichnungen näher beschrieben. Es zeigen:
- Fig. 1: eine räumliche Darstellung eines Endpunktlagers mit deaktivierter Härteverstellung,
- Fig. 2: das Endpunktlager der Fig. 1 mit aktivierter Härteverstellung,
- Fig. 3: eine Vorderansicht der Fig. 1,
- Fig. 4: eine Seitenansicht der Fig. 3 im Teilschnitt,
- Fig. 5: eine Vorderansicht der Fig. 2 und
- Fig. 6: eine Seitenansicht der Fig. 5 im Teilschnitt.

Das Endpunktlager 1 für Federleisten von Bettlattenrosten besteht aus zwei Leistenaufnahmen 8, die über einen gemeinsamen Zwischenboden 6 und einen Flügelsteg 10 miteinander verbunden sind und die jeweils auf zwei Federelementen 2 gelagert sind, die sich auf zwei Zapfenaufnahmen 4 abstützen, welche über einen Verbindungssteg 14 miteinander verbunden sind. Auf den Verbindungssteg 14 stützt sich des Weiteren ein separates Federelement 3 ab, welches eine zur Unterseite der Leistenaufnahmen 8 und des Zwischenbodens 6 gerichtete Funktionsfläche 5 aufweist, wobei im Zwischenboden 6 ein als Exzenter ausgebildeter Stützkörper 7 auf einer horizontalen Drehachse 11 gelagert ist, der einen Betätigungsarm 12 aufweist sowie einen Exzenterkörper 13.

Durch eine Bewegung des Betätigungsarmes 12 aus einer nach außen oben gerichteten Position in eine horizontal nach innen gerichtete Position wird der Exzenterkörper 13 um die Drehachse 11 herum aus einer etwa waagerechten Position in eine etwa senkrechte Position verschwenkt, wobei er in der nach unten gerichteten Position auf der Funktionsfläche 5 des separaten Federelementes 3 zur Anlage kommt, sodass das separate Federelement 3 des Endpunktlagers 1 bei einer Belastung sofort mit zu deren Abstützung beitragen kann.

Die Senkrechte durch den Auflagerpunkt liegt dabei hinter einer Senkrechten durch die Drehachse 11 des Stützkörpers 7, so dass sich die Einstellung des Stützkörpers 7 bei steigender Belastung weiter stabilisiert und kein Rückstellmoment um die Drehachse 11 herum erzeugt wird.

## Patentansprüche

1. Endpunktlager für Federleisten von Bettlattenrosten mit Bolzenaufnahmen (4) für rahmenfeste Befestigungsbolzen und über einen Zwischenboden (6) miteinander verbundenen Leistenaufnahmen (8) für die Enden von Federleisten sowie mit zwischen den Bolzenaufnahmen (4) und den Leistenaufnahmen (8) angeordneten Federelementen (2), **dadurch gekennzeichnet, dass** das Endpunktlager (1) ein weiteres separates Federelement (3) aufweist, welches im unteren Bereich des Endpunktlagers (1) gelagert und zumindest mit den anderen Federelementen (2) und den daran angeformten Bolzenaufnahmen einteilig ausgebildet ist und sich vorn dort in Richtung auf die Unterseite der Leistenaufnahmen (8) und/ oder den Zwischenboden (6) nach oben hin erstreckt und beabstandet davon, einen freien Zwischenraum (9) erzeugend endet und welches dort eine Funktionsfläche (5) aufweist und dass in dem freien Zwischenraum (9) ein Stützkörper (7) zur Variation der Federkennlinie des Endpunktlagers (1) einbringbar ist, der an oder zwischen den Leistenaufnahmen (8) oder am Zwischenboden (6) verdrehbar oder verschiebbar gelagert ist.

2. Endpunktlager nach Anspruch 1, **dadurch gekennzeichnet, dass** ein verdrehbarer Stützkörper (7) als Exzenter ausgebildet und auf einer horizontalen Drehachse (11) gelagert ist.

3. Endpunktlager nach Anspruch 2, **dadurch gekennzeichnet, dass** der Stützkörper (7) einen Betätigungsarm (12) und einen Exzenterkörper (13) aufweist und welcher in mindestens zwei Extrempositionen, einer vollkommen eingefahrenen und einer vollständig nach unten herausgedrehten Position einstellbar ist, wobei in letzterer der Exzenterkörper (13) auf der Funktionsfläche (5) des separaten Federelementes (3) aufliegt.

4. Endpunktlager nach Anspruch 3, **dadurch gekennzeichnet, dass** mehr als zwei Positionen des Stützkörpers (7) einstellbar sind und damit der Beginn der Federunterstützung durch das separate Federelement (3) ab einem vorherbestimmbaren Federweg des Endpunktlagers (1) einstellbar ist.

5. Endpunktlager nach einem der vorgenannten Ansprüche, **dadurch gekennzeichnet, dass** das separate Federelement (3) sich auf den Bolzenaufnahmen (4) und/oder einem dazwischen angeordneten Verbindungssteg (14) abstützt.

6. Endpunktlager nach einem der vorgenannten Ansprüche, **dadurch gekennzeichnet, dass** das separate Federelement (3) eine progressive Federkennlinie aufweist.

7. Endpunktlager nach einem der vorgenannten Ansprüche, **dadurch gekennzeichnet, dass** es mit Ausnahme des Stützkörpers (7) als einteiliges Bauelement aus dauerelastischem Kunststoff ausgebildet ist.

8. Endpunktlager nach einem der vorgenannten Ansprüche 1 bis 6, **dadurch gekennzeichnet, dass** die Leistenaufnahmen (8) mit dem Zwischenboden (6) und die Federelemente (2) zusammen mit den Bolzenaufnahmen (4) aus zwei miteinander verrastbaren Bauteilen bestehen.

## Claims

1. End-point bearing for resilient slats of slatted bed bases, having bolt holders (4), for frame-mounted fastening bolts, and slat holders (8), which are connected to one another via an intermediate base (6) and are intended for the ends of resilient slats, and having spring elements (2), which are arranged between the bolt holders (4) and the slat holders (8), **characterized in that** the end-point bearing (1) has a further, separate spring element (3), which is mounted in the lower region of the end-point bearing (1) and is formed in a single piece at least with the other spring elements (2), and the bolt holders integrally formed thereon, and extends upwards from the bolt holders in the direction of the underside of the slat holders (8) and/or the intermediate base (6) and terminates at a distance therefrom, creating a free interspace (9) in the process, and has a functional surface (5) there, and **in that** a supporting body (7) can be introduced in the free interspace (9) in order to vary the spring characteristic of the end-point bearing (1), this supporting body being mounted in a rotatable or displaceable manner on or between the slat holders (8) or on the intermediate base (6).

2. End-point bearing according to Claim 1, **characterized in that** a rotatable supporting body (7) is designed as an eccentric and is mounted on a horizontal axis of rotation (11).

3. End-point bearing according to Claim 2, **characterized in that** the supporting body (7) has an actuating arm (12) and an eccentric body (13) and can be set in at least two extreme positions, one position in which it is fully retracted and one position in which it is rotated out all the way in the downward direction, wherein, in the latter position, the eccentric body (13) rests on the functional surface (5) of the separate spring element (3).

4. End-point bearing according to Claim 3, **characterized in that** it is possible to set more than two positions of the supporting body (7) and, as a result, the beginning of the spring assistance provided by the separate spring element (3) can be set from a predeterminable spring-deflection distance of the end-point bearing (1).

5. End-point bearing according to one of the preceding claims, **characterized in that** the separate spring element (3) is supported on the bolt holders (4) and/or a connecting crosspiece (14) arranged therebetween.

6. End-point bearing according to one of the preceding claims, **characterized in that** the separate spring element (3) has a progressive spring characteristic.

7. End-point bearing according to one of the preceding claims, **characterized in that**, with the exception of the supporting body (7), it is designed as a single-piece structural element made of permanently elastic plastics material.

8. End-point bearing according to one of the preceding Claims 1 to 6, **characterized in that** the slat holders (8) with the intermediate base (6) and the spring elements (2), together with the bolt holders (4), comprise two components which can be latched to one another.

## Revendications

1. Ferrure pour lattes de sommiers à lattes comprenant des logements de boulons (4) pour des boulons de fixation fixés au cadre, et des logements de lattes (8) connectés les uns aux autres par le biais d'un fond intermédiaire (6) pour les extrémités de lattes ainsi que des éléments de ressort (2) disposés entre les logements de boulons (4) et les logements de lattes (8), **caractérisée en ce que** la ferrure (1) présente un autre élément de ressort séparé (3) qui est monté dans la région inférieure de la ferrure (1) et qui est réalisé d'une seule pièce au moins avec les autres éléments de ressort (2) et les logements de boulons façonnés dessus, et qui s'étend de là vers le haut dans la direction du côté inférieur des logements de lattes (8) et/ou du fond intermédiaire (6) et se termine à distance de celui-ci en formant un fond intermédiaire libre (9), et qui présente à cet endroit une surface fonctionnelle (5) et **en ce que** dans l'espace intermédiaire libre (9) peut être introduit un corps de support (7) pour faire varier la courbe caractéristique de ressort de la ferrure (1), qui est monté de manière rotative ou coulissante sur ou entre les logements de lattes (8) ou sur le fond intermédiaire (6).

2. Ferrure selon la revendication 1, **caractérisée en ce qu'**un corps de support rotatif (7) est réalisé sous forme d'excentrique et est monté sur un axe de rotation horizontal (11).

3. Ferrure selon la revendication 2, **caractérisée en ce que** le corps de support (7) présente un bras d'actionnement (12) et un corps d'excentrique (13), et peut être ajusté dans au moins deux positions extrêmes, une position complètement rentrée et une position complètement tournée vers le bas et vers l'extérieur, le corps d'excentrique (13) reposant dans cette dernière position sur la surface fonctionnelle (5) de l'élément de ressort séparé (3).

4. Ferrure selon la revendication 3, **caractérisée en ce que** plus de deux positions du corps de siège (7) sont ajustables et de ce fait le début du support par ressort peut être ajusté par l'élément de ressort séparé (3) à partir d'une course de ressort de la ferrure (1) prédéfinissable.

5. Ferrure selon l'une quelconque des revendications précédentes, **caractérisée en ce que** l'élément de ressort séparé (3) s'appuie sur les logements de boulons (4) et/ou sur une nervure de connexion (14) disposée entre eux.

6. Ferrure selon l'une quelconque des revendications précédentes, **caractérisée en ce que** l'élément de ressort séparé (3) présente une courbe caractéristique de ressort progressive.

7. Ferrure selon l'une quelconque des revendications précédentes, **caractérisée en ce qu'**elle est réalisée à l'exception du corps de support (7) sous forme de composant d'une seule pièce en plastique élastique durable.

8. Ferrure selon l'une quelconque des revendications précédentes 1 à 6, **caractérisée en ce que** les logements de lattes (8) avec le fond intermédiaire (6) et les éléments de ressort (2) conjointement avec les logements de boulons (4) se composent de deux composants encliquetables l'un dans l'autre.
